# FASCICULE DE BREVET EUROPEEN

(11) **EP 2 934 221 B1**
(45) Date de publication et mention de la délivrance du brevet: **22.03.2017**
(21) Numéro de dépôt: 13811227.1
(22) Date de dépôt: 19.12.2013
(51) Int. Cl.: A44C 17/04, B44C 1/26, G04B 19/10

(54) **PIECE DECORATIVE REALISEE PAR SERTISSAGE**
DEKORTEIL, DAS DURCH BÖRDELUNG ERSTELLT WIRD
DECORATIVE PART MADE BY CRIMPING

(30) Priorité: 21.12.2012 EP 12199279; 26.04.2013 EP 13165603
(43) Date de publication de la demande: 28.10.2015
(73) Titulaire: Omega SA, 2502 Bienne (CH)
(72) Inventeur: LAUPER, Stéphane, CH-2016 Cortaillod (CH); KISSLING, Gregory, CH-2532 Macolin (CH); WINKLER, Yves, CH-3185 Schmitten (CH); DUBACH, Alban, CH-2502 Bienne (CH); BOURBAN, Stewes, CH-1589 Chabrey (CH); NETUSCHILL, Alexandre, CH-2400 Le Prévoux (CH); BLASER, Lionel, CH-2035 Corcelles (CH)
(74) Mandataire: Goulette, Ludivine
(86) Numéro de dépôt international: PCT/EP2013/077495
(87) Numéro de publication internationale: WO 2014/096260

(56) Documents cités:
- EP-A1- 2 138 323
- EP-A1- 2 180 385
- CH-A5- 694 752
- CH-B1- 702 836
- DE-U1-202009 003 706
- FR-A1- 2 723 520
- GB-A- 2 079 140
- US-A1- 2006 037 361

## Description

La présente invention concerne une pièce décorative. Cette pièce décorative comprend un support dans lequel au moins un élément esthétique est serti.

### ARRIERE PLAN TECHNOLOGIQUE

Il est connu dans l'art antérieur des pièces décoratives destinées à être rapportées sur un objet portable tel une montre ou un bijou et consistant au sertissage d'élément esthétique sur les parties dudit objet portable faisant office de support.

Pour cela, la partie est réalisée en alliage métallique et est usinée pour que des logements apparaissent. Lors de cet usinage, des moyens d'accroche se présentant sous la forme de crochets, sont réalisés. Généralement, ces crochets sont réalisés avec la matière formant l'objet, l'objet c'est à dire de façon monobloc avec l'objet. Lorsqu'un élément esthétique, telle une pierre précieuse, doit être serti, ce dernier est placé dans un logement et les moyens d'accroche sont rabattus de sorte à maintenir ledit élément esthétique dans le logement. Cette méthode de sertissage est largement répandue pour sertir des pierres précieuses sur des supports en métal car le métal présente une capacité de déformation plastique avantageuse. Cette capacité est encore plus avantageuse avec des métaux précieux comme l'or, car ces métaux précieux sont ductiles et peuvent être facilement façonnés. La déformation plastique à froid des métaux cristallins est possible grâce aux mouvements des dislocations présentes dans les réseaux cristallins. La limite élastique, c'est-à-dire la contrainte au-delà de laquelle un matériau commence à se déformer plastiquement, d'un alliage cristallin dépend des éléments composants ce dernier ainsi que de l'historique thermo-mécanique de l'alliage. Pour le sertissage traditionnel, des alliages ayant des limites élastiques relativement faibles sont généralement choisis afin de faciliter le travail du sertisseur. En plus d'une limite élastique relativement faible, il est nécessaire que l'alliage présente un allongement avant rupture suffisant afin de pouvoir rabattre les moyens d'accroche sans qu'ils cassent. Tout comme pour la limite élastique, cet allongement est la conséquence à la fois des éléments présents dans l'alliage et de l'histoire thermo-mécanique de ce dernier. Par exemple, les alliages d'or utilisés dans l'horlogerie ont une limite élastique de l'ordre de 200-400MPa et un allongement à la rupture de 20-40%. Les aciers inoxydables de type 1.4435 ont une limite élastique de 200-300 MPa et un allongement à la rupture de 25-45%.

Néanmoins, un inconvénient de cette méthode est qu'elle est cantonnée aux supports réalisés en métaux ou alliages métalliques ductiles. Or, de plus en plus de pièces d'horlogerie sont réalisées dans des matériaux ne présentant pas de déformation plastique, souvent durs et/ou fragiles, comme par exemple la céramique, le silicium, les composites ou encore des alliages intermétalliques.

De ce fait, il n'est plus possible d'utiliser la méthode actuelle pour sertir des éléments esthétiques comme par exemple des pierres précieuses.

Cette opération de sertissage est donc remplacée par une opération de collage. Le collage a pour désavantage de ne pas assurer une tenue des pierres à 100% car contrairement au sertissage, cette technique n'implique pas une retenue mécanique des pierres. En effet, les zones collées étant dans la majorité des cas exposées à l'environnement extérieur (humidité, sueur, UV, pollution de l'air,...), la tenue du collage sur le long terme est rendue difficile. Par conséquent, la tenue des pierres n'est pas assurée ce qui n'est pas acceptable pour des produits de qualité. Le document GB 2 079 140 divulgue une pièce décorative comprenant un support (14) réalisé dans un matériau ne comprenant pas de déformation plastique exploitable dans lequel au moins une creusure (20) est aménagée, ladite creusure étant remplie d'un premier matériau formant un substrat (10) en forme d'anneau dans lequel au moins un logement (voir figure 1) est aménagé, ledit au moins un logement étant agencé pour qu'au moins un élément esthétique (12) puisse s'y loger.

### RESUME DE L'INVENTION

L'invention concerne une pièce décorative qui pallie les inconvénients susmentionnés de l'art antérieur en proposant une pièce décorative et son procédé de fabrication permettant le sertissage d'élément esthétique sur une pièce en matériaux qui ne présentent pas de déformation plastique suffisante.

A cet effet, l'invention concerne une pièce décorative selon la revendication 1.

Dans un second mode de réalisation avantageux, ladite au moins une creusure comprend des flancs verticaux afin d'améliorer le maintien de chaque élément esthétique dans le support.

Dans un troisième mode de réalisation avantageux, ladite au moins une creusure comprend des flancs agencés de sorte que la surface de la creusure augmente avec la profondeur de la creusure.

Dans un quatrième mode de réalisation avantageux, ladite au moins une creusure comprend des flancs agencés de sorte que la surface de la creusure diminue avec la profondeur de la creusure.

Dans un autre mode de réalisation avantageux, ladite au moins une creusure comprend des moyens de maintien s'étendant à partir de l'une des parois de la creusure pour maintenir le premier matériau dans ladite creusure.

Dans un autre mode de réalisation avantageux, les moyens de maintien se présentent sous la forme d'au moins un évidement.

Dans un autre mode de réalisation avantageux, les moyens de maintien se présentent sous la forme d'au moins un évidement traversant.

Dans un autre mode de réalisation avantageux, les moyens de maintien se présentent sous la forme d'au moins une excroissance.

Dans un autre mode de réalisation avantageux, le premier matériau est un matériau métallique totalement amorphe.

Dans un autre mode de réalisation avantageux, le premier matériau comporte au moins un élément qui est du type précieux, compris dans la liste comportant l'or, le platine, le palladium, le rhénium, le ruthénium, le rhodium, l'argent, l'iridium ou l'osmium.

Dans un autre mode de réalisation avantageux, la distance entre l'élément esthétique et un bord de la creusure est au minimum de 0.01 mm.

Dans un autre mode de réalisation avantageux, la hauteur du logement est au moins égale à la hauteur de la culasse de l'élément esthétique.

L'invention concerne également un procédé de sertissage selon la revendication 13.

Dans un mode de réalisation avantageux, le premier matériau est un matériau métallique totalement amorphe.

Dans un autre mode de réalisation avantageux, le premier matériau comporte au moins un élément qui est du type précieux, compris dans la liste comportant l'or, le platine, le palladium, le rhénium, le ruthénium, le rhodium, l'argent, l'iridium ou l'osmium.

Dans un autre mode de réalisation avantageux, l'étape c) de remplissage consiste à déposer ledit premier matériau par électroformage.

Dans un autre mode de réalisation avantageux, l'étape c) de remplissage consiste à remplir la creusure par coulée.

Dans un autre mode de réalisation avantageux, l'étape c) de remplissage consiste à remplir la creusure par formage à chaud.

Dans un autre mode de réalisation avantageux, l'étape c) de remplissage consiste à remplir la creusure par chassage d'un substrat en un élément métallique.

Dans un autre mode de réalisation avantageux, l'étape c) visant remplir la creusure par chassage consiste à chauffer le support pour le dilater thermiquement et augmenter les dimensions de la creusure puis placer le substrat dans la creusure et enfin refroidir pour contracter le support.

Dans un autre mode de réalisation avantageux, l'étape c) de remplissage consiste à remplir la creusure par densification de poudre.

Dans un autre mode de réalisation avantageux, la déformation plastique est effectuée en chauffant les plots ou les grains à température supérieure à la température de transition vitreuse du premier matériau métallique au moins partiellement amorphe.

La présente invention offre alors la possibilité d'utiliser une méthode de sertissage connue et donc de ne pas complexifier le procédé.

Un autre avantage de cette solution est qu'elle permet de sertir n'importe quel type de matériaux. En effet, le principe utilisé est un principe de matériau rapporté c'est-à-dire qu'un substrat dans un matériau déformable est introduit dans un matériau non déformable plastiquement de sorte à permettre un sertissage et à donner l'illusion que c'est ce matériau non déformable plastiquement qui est serti.

### BREVE DESCRIPTION DES FIGURES

Les buts, avantages et caractéristiques de la pièce décorative et de son procédé selon la présente invention apparaîtront plus clairement dans la description détaillée suivante d'au moins une forme de réalisation de l'invention donnée uniquement à titre d'exemple non limitatif et illustrée par les dessins annexés sur lesquels :
- les figures 1 et 2 représentent de manière schématique exemple de pièce décorative utilisant la présente invention ;
- les figures 3 à 11 illustrent schématiquement les étapes du procédé de réalisation selon un exemple de l'invention;
- les figures 12 et 13 représentent une vue de haut des éléments esthétiques sertis et non sertis selon l'invention.
- la figures 14 représente une vue en coupe des moyens de maintien selon l'invention.
- les figures 15 et 16 représentent une alternative du procédé selon l'invention.
- les figures 17 et 18 représentent une autre alternative du procédé selon l'invention.

### DESCRIPTION DETAILLEE

Dans la description suivante, toutes les parties de la pièce décorative qui sont bien connues de l'homme du métier dans ce domaine technique ne seront expliquées que de manière simplifiée.

Comme visible aux figures 1 et 2, la présente invention est une pièce décorative 1. Elle se compose d'une première partie 2 et d'une seconde partie 3. Les deux parties 2, 3 sont agencées pour se solidariser l'une à l'autre. Plus particulièrement, la seconde partie 3 est destinée à être sertie dans la première partie 2. Par exemple, la première partie peut être un support 2 et, la seconde 3, un ou plusieurs éléments esthétiques. Ce ou ces éléments esthétiques 3 peuvent être des pierres précieuses comme des diamants ou rubis ou non précieuses comme des zircons ou tout autre élément esthétique possible.

Sur les figures 1 et 2 sont représentés des exemples de réalisation de l'invention. La pièce décorative 1 peut être, par exemple, une lunette de montre 10 incrustée d'indices comme visible à la figure 1 ou une glace de montre 11 comme visible à la figure 2 ou un cadran 22 ou toute parties extérieures d'une montre. Dans l'exemple d'un cadran, ce dernier comporte un corps discoïdal formant le support 2 dans lequel sont sertis des éléments esthétiques 3. Ce cadran peut être, par exemple, réalisé en céramique. On comprendra que la céramique n'est pas le seul matériau à pouvoir être utilisé. Ainsi, tout matériau ne présentant pas de déformation plastique suffisante, ou dont la limite élastique est trop élevée pour permettre son sertissage, peut être utilisé tels que par exemple le saphir, le silicium, le verre ou encore l'acier trempé. Dans le cas d'une glace en saphir, l'intérêt est de sertir ladite glace permettant un effet visuel en trois dimensions comme un tour d'heure ou un logo au-dessus des aiguilles. On comprendra que le la pièce décorative 1 peut être un stylo ou un bouton de manchette ou un article de bijouterie comme une bague ou une boucle d'oreille. La surface du support 2 qui sera sertie peut alors être plane ou courbe c'est-à-dire concave ou convexe.

Avantageusement selon l'invention, ce support 2 comporte au moins une creusure 4, représentée sur la figure 4, aménagée sur ledit support 2 pour permettre le sertissage d'au moins un élément esthétique 3. Chaque creusure 4 se présente alors sous la forme d'un motif et possède des flancs 7, de préférence sensiblement perpendiculaires à la surface visible. Ces creusures 4 sont utilisées pour permettre l'utilisation d'un substrat 6 pour le sertissage. En effet, l'invention se propose de remplir ladite creusure 4 avec un premier matériau plus facilement déformable plastiquement de sorte à pouvoir sertir ledit au moins un élément esthétique 3, ce qui n'est pas possible avec un support en céramique ou silicium. Ainsi pour remplir lesdites creusures 4, il est envisagé d'utiliser dans la présente invention un premier matériau qui est métallique.

La première étape, visible à la figure 3, consiste à se munir du support 2 dans un matériau qui ne se déforme pas plastiquement.

La seconde étape, visible à la figure 4, consiste donc à réaliser la creusure 4 dans le support 2. Cette creusure 4 peut être réalisée par exemple par usinage, par ablation laser, voir directement lors du moulage du support ou par tout autre technique.

La troisième étape consiste à remplir ladite creusure avec un premier matériau. Ce premier matériau est alors utilisé pour servir de substrat 6. La troisième étape permet d'obtenir le support 2 visible à la figure 6.

On utilise, comme premier matériau, un métal ou alliage métallique, partiellement amorphe ou non. Le terme partiellement indique que pour un bloc de matière, le pourcentage de quantité de matière dudit bloc présentant l'état amorphe est suffisant pour que le bloc en lui-même présente les caractéristiques spécifiques aux métaux et alliages métalliques amorphes. Les matériaux amorphes ont l'avantage de pouvoir être facilement mis en forme. De même, il peut être possible d'utiliser un métal précieux ou un de ces alliages afin de donner un caractère noble à ladite pièce décorative. Ainsi, le métal précieux ou un de ces alliages est compris dans la liste comportant l'or, le platine, le palladium, le rhénium, le ruthénium, le rhodium, l'argent, l'iridium ou l'osmium.

Une des méthodes pour remplir la creusure 4 consiste à utiliser l'électroformage. Le principe utilisé pour la réalisation de ce remplissage consiste, pour les matériaux non-conducteurs électriques, à déposer une première couche dite d'accrochage conductrice par des techniques connues telles que par exemple : le dépôt physique en phase vapeur (PVD), le dépôt chimique en phase vapeur (CVD), le dépôt electroless ou autres. Pour les matériaux conducteurs électriques, la couche d'accrochage n'est pas forcément nécessaire. Une fois la couche d'accrochage déposée, les creusures 4 sont remplies de métal par électroformage. La pièce à marquer est plongée dans un bain contenant des ions métalliques qui à travers un courant électrique se déposent sur la dite pièce. Les creusures 4 se remplissent alors de métal permettant ainsi la réalisation desdits marquages.

Une seconde méthode pour remplir la creusure consiste à utiliser une méthode d'assemblage par chassage. Cette méthode consiste à réaliser un bloc d'alliage métallique dont les dimensions et la forme sont légèrement plus grandes que celles de la creusure 4 et à forcer ce bloc à rentrer dans ladite creusure 4. Avantageusement, il peut être prévu de réaliser cette étape d'assemblage en utilisant la dilatation thermique. Pour ce faire, le support 2 est chauffé de sorte que, sous l'effet de la chaleur, il se dilate thermiquement. Le support 2 voit ses dimensions augmentées. Cette augmentation des dimensions est également applicable à la creusure 4. Par conséquent la différence entre les dimensions de la creusure 4 et les dimensions du bloc est modifiée de sorte que les dimensions de la creusure 4 deviennent plus importantes que celles du bloc. Il est alors aisé d'insérer le bloc dans la creusure 4. Lorsque le support 2 est refroidit, il reprend ses dimensions initiales et le bloc se retrouve coincé dans ladite creusure 4.

Une troisième méthode pour remplir la creusure consiste à utiliser le formage à chaud. Les figures 5 et 6 représentent de manière simplifiée les étapes de remplissage de la creusure 4. Au préalable, il est, d'une part, nécessaire de réaliser le support 2 comme visible à la figure 3 et, d'autre part, de réaliser une préforme 6a en alliage métallique amorphe. Cette préforme 6a peut être réalisée par différentes techniques telles que par exemple l'injection dans un moule de forme, le formage à chaud au-dessus de Tg, l'étampage de bande, ou encore par usinage. Une fois cette préforme 6a réalisée, elle est placée au-dessus du support 2, comme visible à la figure 5, sur la face où débouche lesdites creusures 4 pour réaliser le remplissage desdites creusures par formage à chaud. L'ensemble est alors chauffé à une température supérieure à la température de transition vitreuse Tg, permettant ainsi une diminution de la viscosité de la préforme, puis une pression est exercée. Une fois ces conditions réunies, la pression exercée sur la préforme visqueuse permet à l'alliage métallique amorphe visqueux de remplir la creusure 4 comme visible à la figure 6. Ensuite, lorsque les creusures 4 sont remplies comme visible à la figure 6, on refroidit l'ensemble afin de conserver l'état amorphe de l'alliage.

Ce type de matériaux convient bien du fait qu'ils peuvent ainsi facilement remplir tout le volume de la creusure 4. Après refroidissement, les flancs 7 verticaux permettent de retenir le matériau amorphe par frottements. Bien entendu, les flancs 7 peuvent être inclinés de façon à rétrécir la surface du plan horizontal au fond de la creusure 4 ou bien au contraire de sorte à l'agrandir. Le cas le plus avantageux est celui où la surface du fond de la creusure 4 est la plus grande puisqu'elle permet de retenir naturellement l'alliage métallique amorphe dans la creusure 4. Inversement, lorsque l'inclinaison engendre une section plus grande au niveau de la surface du support 2, le maintien du matériau amorphe dans la creusure 4 n'est plus optimal. Un autre avantage est que cette viscosité qui diminue entraîne une diminution de la contrainte à appliquer pour remplir les creusures 4 avec l'alliage métallique amorphe. De ce fait, le support 2 en matériaux fragiles ne risque pas de se briser bien qu'une opération de pressage soit effectuée.

Bien entendu, d'autres types de mise en forme sont possibles comme par exemple le procédé de coulée ou injection qui consiste à chauffer une préforme métallique au-dessus de son point de fusion et puis à couler ou injecter le métal liquide ainsi obtenu dans la creusure 4 du support 2.

Le procédé de densification de poudre peut également être utilisé et consiste à introduire une poudre métallique dans la creusure 4 du support 2 et à la consolider par un apport d'énergie tel un four, un faisceau laser, un faisceau ionique ou tout autre moyen. Une fois la creusure 4 remplie, une étape de refroidissement jusqu'à une température inférieure à Tg est effectuée afin d'éviter la cristallisation de l'alliage pour obtenir une creusure 4 remplie d'alliage métallique amorphe ou semi-amorphe.

Une fois la creusure remplie, une quatrième étape de préparation est effectuée. Cette étape consiste à fabriquer les logements ou trous 8 de sertissage dans lequel les éléments esthétiques 3 sont placés, et à fabriquer les moyens d'accroches. Cette étape peut être réalisée soit de manière classique tels que l'usinage, le fraisage, le perçage, soit de manière moins classique, par déformation à chaud, soit par un mixte des deux manières. La méthode de déformation à chaud consiste à utiliser un outil ayant la géométrie négative du trou et de l'élément de sertissage et à appliquer cet outil, avec une certaine force et à une température supérieure à la Tg du métal amorphe, sur l'alliage métallique amorphe remplissant la creusure 4. Il est ainsi possible d'éviter les étapes d'usinage qui peuvent être difficiles selon les alliages métalliques amorphes utilisés.

Les moyens d'accroche 5 se présentant sous la forme d'au moins un élément de sertissage 9. Cet élément de sertissage 9, dans le cas par exemple d'un sertissage grains, consiste en des plots ou grains agencés sur le pourtour de chaque trou de sertissage 8. Ces plots 9, visibles aux figures 8 et 10, sont réalisés par usinage et sont réalisés avant ou après le perçage des trous de sertissage 8. En effet, lors de l'usinage des trous, de la matière du substrat 6, c'est à dire du premier matériau, est enlevée de sorte à former ces grains de sertissage 9. De préférence, dans le cas d'un sertissage grain, il est prévu d'avoir idéalement quatre grains de sertissage 9 à proximité de chaque trou de sertissage 8 comme visible à la figure 10.

On comprendra que d'autres types de sertissage peuvent être envisagés. Dès lors, le sertissage clos, le sertissage baguette, le sertissage rail ou sertissage invisible sont envisageables. Par exemple, le sertissage clos consiste en un unique élément de sertissage 9 s'étendant sur la périphérie de l'élément esthétique 3. Le sertissage baguette est utilisé pour sertir les éléments esthétiques 3 taillés en baguette. Ce sertissage consiste à prévoir des éléments de sertissage 9 s'étendant parallèlement à chaque côté de l'élément esthétique 3 venant se rabattre sur ce dernier. Pour le sertissage invisible, il est prévu que les éléments de sertissage 9 soient des portions saillantes agencées dans le trou de sertissage 8. Ces portions saillantes coopèrent avec au moins une gorge réalisées sur ledit élément esthétique 3 de sorte que le sertissage se fait en insérant l'élément esthétique 3 dans le trou 8 jusqu'à ce que les portions saillantes s'insèrent dans ladite au moins une gorge.

De préférence, dans le cas d'un sertissage grain, il est prévu d'avoir idéalement quatre grains de sertissage 9 à proximité de chaque trou de sertissage 8 comme visible à la figure 10.

Dans un exemple particulier de réalisation visible à la figure 10, l'élément esthétique 3 se présente sous la forme d'un diamant comprenant une culasse 3b dans laquelle sont taillées plusieurs facettes et une couronne 3c également facettée surmontée d'une table 3d comme visible à la figure 15. Cet élément esthétique présente, vue de dessus, une forme sensiblement circulaire. Pour que l'illusion d'un sertissage dans le matériau du support 2 soit intacte, il est prévu que la largeur de la creusure 4 soit idéalement égale à celle de l'élément esthétique 3. Préférentiellement, on comprendra que la distance entre l'élément esthétique 3 et le bord de la creusure 4 doit être au minimum de 0.01 mm de sorte que l'effet visuel de l'élément esthétique 3 dans le support 2 soit optimal c'est-à-dire d'avoir l'impression que l'élément esthétique 3 reste noyé dans le support 2 en céramique et non dans un métal. Pour la distance maximale entre l'élément esthétique 3 et le bord de la creusure 4, cela dépendra des dimensions et formes des éléments esthétiques 3. A titre d'exemple, pour un élément esthétique 3 d'un diamètre de 1 mm, la distance entre l'élément esthétique 3 et le bord de la creusure 4 sera de 0.45 mm.

Dans un autre exemple, on définit que la distance entre l'élément esthétique 3 et le bord de la creusure 4 se compose d'une zone dite travaillée c'est-à-dire une zone dans laquelle les grains de sertissage sont réalisés, cette zone pouvant être creuse, et d'une zone dite non-travaillée qui est une zone esthétique et visuelle. Dans ce cas, cette zone non travaillée sera au minimum de 0.01 mm et au maximum de 0.20mm. De préférence, elle sera de 0.10 mm.

De même, on comprendra que la hauteur du trou 8 est au moins égale à la hauteur de la culasse de l'élément esthétique 3. Cela permet, lorsque l'élément esthétique 3 est serti, de voir le moins possible le premier matériau constitutif du substrat 6. Dans ce cas, les grains de sertissage 9, au nombre de quatre, sont réalisés de sorte à présenter une forme de triangle rectangle dont l'hypoténuse est convexe. De préférence, la forme convexe de l'hypoténuse est similaire à la courbure à celle de l'élément esthétique 3 lorsque celui-ci est vu de haut.

Une fois la quatrième étape de préparation terminée, on obtient le support 2 visible à la figure 7, la cinquième étape de sertissage peut alors avoir lieu.

L'étape de sertissage classique consiste en une déformation. Cette technique consiste à poser l'élément esthétique 3 dans le trou 8 et à déformer le substrat et/ou les éléments de sertissage 5 pour les plaquer sur ledit élément esthétique 3 comme visibles aux figures 9 à 13. De ce fait, ce dernier est maintenu dans le trou de sertissage 8.

La déformation peut également être élastique ou obtenue par dilatation thermique. Dans le cas de la déformation élastique, le sertissage est obtenu par clipsage de l'élément esthétique dans les moyens d'accroche 5. Il est évident que dans ce cas, une légère déformation plastique des moyens d'accroche 5 pourrait avoir lieu. Dans le cas de la déformation par dilatation thermique, le sertissage est obtenu en chauffant le support 2 à une température suffisamment élevée pour permettre l'incrustation de l'élément esthétique 3 dans son trou 8 sans effort. Le refroidissement permettra ensuite de contracter la matière permettant ainsi de maintenir l'élément esthétique 3 par les moyens d'accroche 5.

La procédé consiste donc à :
a) se munir d'un support dans un matériau fragile (2) avec au moins une creusure (4);
b) se munir d'au moins un élément esthétique (3);
c) remplir ladite creusure avec un premier matériau;
d) réaliser au moins un trou de sertissage (8) et au moins un élément de sertissage dans le premier matériau;
e) sertir ledit au moins un élément esthétique en le plaçant dans ledit au moins un trou et en déformant plastiquement l'élément de sertissage de sorte à le maintenir.

Or, contrairement aux métaux cristallins, les métaux amorphes n'ont pas de dislocations et ne peuvent donc pas se déformer plastiquement par le mouvement de ces dernières. Ils ont donc généralement un comportement fragile, c'est-à-dire qu'ils cassent de manière soudaine une fois la limite élastique dépassée. Il a toutefois été constaté que certains alliages amorphes peuvent accommoder une déformation permanente macroscopique par génération de bandes de glissement à l'échelle microscopique. En plus de dépendre du type d'alliage amorphe, la capacité d'accommoder une déformation permanente dans les métaux amorphes dépend fortement des dimensions de la pièce. Ainsi plus les dimensions de la zone sollicitée sont faibles, plus la déformation permanente pourra être grande. Par exemple, il est possible de plier de manière permanente une bande d'épaisseur 100µm en alliage Pt57.5Cu14.7Ni5.3P22.5 amorphe jusqu'à un angle supérieur à 90° sans rupture, alors qu'une bande de même dimension en alliage Fe56Co7Ni7Zr8Ta8B20 amorphe n'accommodera aucune déformation permanente.

Par conséquent, différentes méthodes de sertissage ont été imaginées.

Une première méthode de sertissage utilisée est la déformation plastique. Cette dernière se fait avec un outil appelé perloir 100 utilisé pour déformer chaque élément de sertissage 9, elle permet d'obtenir l'élément esthétique 3 serti de la figure 13.

Pour les alliages amorphes, la déformation plastique est possible pour les alliages amorphes accommodant la déformation permanente et ayant des limites élastiques pas trop élevées, typiquement inférieures à 1500 MPa,

Une seconde méthode de sertissage est utilisée pour les alliages ayant des limites élastiques trop élevées pour une déformation plastique manuelle à froid comme par exemple les alliages métalliques amorphes ayant une limite élastique supérieure à 1500 MPa: La méthode de sertissage consiste à chauffer les grains 9 à une température supérieure à la température de transition vitreuse Tg de l'alliage métallique amorphe afin de diminuer fortement la viscosité et donc la force nécessaire à leur déformation. Les grains peuvent être chauffés en utilisant un outil de sertissage chauffant, par passage d'un courant électrique entre l'outil de sertissage et le grain, par un faisceau laser focalisé sur le grain ou toute autre méthode. Une fois les grains 9 à la bonne température, ils sont déformés pour que le sertissage puisse avoir lieu. Le refroidissement en dessous de Tg permet alors aux grains de redevenir solide et donc de rendre le sertissage effectif. Cette solution a l'avantage de permettre un contact intime entre l'alliage métallique amorphe et l'élément esthétique 3 ce qui améliore la tenue de ce dernier. En effet, dans le cas de la déformation plastique à froid, autant pour les métaux cristallins qu'amorphes, un retour élastique s'opère lors du relâchement de la force appliquée sur le grain 9. Ce retour implique inévitablement un léger décollement entre le grain 9 et l'élément esthétique 3, ce qui peut engendrer des problèmes de tenue. Or, la déformation à chaud utilisée n'implique pas de retour élastique et le relâchement ne s'opère donc pas.

Une troisième méthode de sertissage est utilisée lorsque les alliages sont difficilement sertissables par déformation plastique à froid ou à chaud. Ce mode consiste à utiliser la grande déformation élastique des alliages amorphes, typiquement 2% ou celle des alliages cristallins, typiquement 0.5 %. La méthode consiste à presser l'élément esthétique 3 dans le trou de sertissage 8 du substrat 6. Sous la pression, l'alliage métallique du substrat 6 se déforme élastiquement permettant à l'élément esthétique 3 de s'insérer. Lorsque les moyens d'accroche 5, se présentant sous la forme d'un évidement de sertissage, et le rondiste ou l'extrémité ou le bord 3a des éléments esthétiques 3 se trouvent en regard l'un de l'autre, un retour élastique s'opère. Le retour élastique des moyens d'accroche 5 sur l'élément esthétique 3 permet de maintenir définitivement celui-ci comme visible aux figures 15 et 16.

Une quatrième méthode de sertissage est envisagée. Dans ce mode, le support 2 est chauffé thermiquement de façon à ce que tout le support se dilate c'est-à-dire le support 2 et le substrat 6 en alliage amorphe. Par conséquent, le trou de sertissage 8 se dilate également. Par conséquent, l'élément esthétique 3 peut être placé dans le trou de sertissage 8. L'élément esthétique 3 est ensuite maintenu dans le trou 8 par les moyens d'accroche 5 après refroidissement du support 2 comme visible aux figures 17 et 18. Ces moyens d'accroche 5 se présente sous la forme d'un évidement de sertissage dans lequel le rondiste ou l'extrémité ou le bord 3a de l'élément esthétique 3 s'insère.

Une cinquième méthode de sertissage peut être envisagée spécifiquement pour les matériaux amorphes dans lequel la quatrième étape d) et la cinquième étape e) sont simultanées. Ce mode consiste à chauffer l'élément esthétique à une température supérieure à la température de transition vitreuse Tg du premier matériau puis à le presser dans celui-ci c'est-à-dire l'alliage métallique amorphe. La chaleur dégagée par ledit élément esthétique chauffe localement le substrat 6 jusqu'à une température supérieure à Tg qui permet à l'alliage métallique amorphe de voir baisser grandement sa viscosité facilitant ainsi l'insertion. Ensuite, une fois l'élément esthétique inséré, le substrat 6 est refroidi pour garder l'état amorphe de l'alliage et est ébavurée de tout surplus de matière. Cette étape permet ainsi une meilleure accroche de l'élément esthétique 3 dans le substrat 6 grâce à la capacité de l'alliage métallique amorphe à bien épouser les contours.

Une sixième méthode de sertissage dans lequel la troisième c), quatrième d) et cinquième étape e) sont simultanées est envisagée. Cette variante consiste à prévoir que l'élément esthétique 3 soit directement placé dans la creusure 4 avant l'étape de remplissage de ladite creusure 4 par le premier matériau. Le remplissage de la creusure 4 se fait alors par coulée, par formage à chaud, par électroformage ou par densification dont les détails ont été expliqués précédemment. Cette technique permet d'avoir un procédé de sertissage plus rapide tout en assurant un bon maintien des éléments esthétiques 3.

Un avantage de l'invention est qu'elle permet de sertir n'importe quel type de matériaux. En effet, le principe utilisé est un principe de pièce rapportée c'est-à-dire qu'un substrat en matériau pouvant accepter une déformation est rapporté dans un matériau non déformable plastiquement de sorte à permettre un sertissage et à donner l'illusion que c'est ce matériau non déformable plastiquement qui est serti.

Dans une première variante visible à la figure 14, le maintien du premier matériau est amélioré par utilisation de moyens de maintien 50. Ces moyens de maintien 50 comprennent au moins un évidement 51 et/ou au moins une excroissance 52. Ces moyens de maintien 50 sont réalisés au préalable au remplissage de la creusure 4. De ce fait, lors du remplissage de ladite creusure, le premier matériau rempli les évidements 5a ou les excroissances 5b deviennent prisonnières dudit premier matériau. En conséquence, lorsque le premier matériau rempli la creusure 4 et est solidifié, il est parfaitement maintenu dans ladite creusure 4.

Dans le cas où le premier matériau est un alliage métallique amorphe, la faible viscosité du matériau amorphe permet de bien remplir la creusure 4. Par analogie, cette faible viscosité du matériau amorphe permet également de mieux remplir les évidements 51 ou de mieux envelopper les excroissances 52.

Ces évidements 51 ou excroissances 52 peuvent être situés sur les flancs verticaux 7 de la creusure 4 ou au niveau du fond 7a de la creusure 4. De même, les évidements 51 peuvent être traversant ou non.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention défini par les revendications annexées.

## Revendications

1. Pièce décorative comprenant un support (2) réalisé dans un matériau ne comprenant pas de déformation plastique exploitable dans lequel au moins une creusure (4) est aménagée, **caractérisée en ce que** ladite creusure étant remplie d'un premier matériau métallique au moins partiellement amorphe formant un substrat (6) dans lequel au moins un logement (8) est aménagé, ledit au moins un logement étant agencé pour qu'au moins un élément esthétique (3) puisse s'y loger, ledit substrat comprenant en outre les moyens d'accroche (5) se déformant pour maintenir ledit au moins un élément esthétique dans ledit au moins un logement, lesdits moyens d'accroche (5) comprenant au moins un élément de sertissage (9) se présentant sous la forme d'un plot ou d'un grain.

2. Pièce décorative selon la revendication 1, **caractérisée en ce que** ladite au moins une creusure comprend des flancs (7) verticaux afin d'améliorer le maintien de chaque élément esthétique dans le support.

3. Pièce décorative selon la revendication 2, **caractérisée en ce que** ladite au moins une creusure comprend des flancs (7) agencés de sorte que la surface de la creusure augmente avec la profondeur de la creusure.

4. Pièce décorative selon la revendication 2, **caractérisée en ce que** ladite au moins une creusure comprend des flancs agencés de sorte que la surface de la creusure diminue avec la profondeur de la creusure.

5. Pièce décorative selon l'une des revendications précédentes, **caractérisée en ce que** ladite au moins une creusure comprend des moyens de maintien (50) s'étendant à partir de l'une des parois de la creusure pour maintenir le premier matériau dans ladite creusure.

6. Pièce décorative selon la revendication 5, **caractérisée en ce que** les moyens de maintien se présentent sous la forme d'au moins un évidement (51).

7. Pièce décorative selon la revendication 5, **caractérisée en ce que** les moyens de maintien se présentent sous la forme d'au moins un évidement (51) traversant.

8. Pièce décorative selon la revendication 5, **caractérisée en ce que** les moyens de maintien se présentent sous la forme d'au moins une excroissance (52).

9. Pièce décorative selon l'une des revendications précédentes, **caractérisée en ce que** le premier matériau est un matériau métallique totalement amorphe.

10. Pièce décorative selon l'une des revendications précédentes, **caractérisée en ce que** le premier matériau comporte au moins un élément qui est du type précieux, compris dans la liste comportant l'or, le platine, le palladium, le rhénium, le ruthénium, le rhodium, l'argent, l'iridium ou l'osmium.

11. Pièce décorative selon l'une des revendications précédentes, **caractérisée en ce que** la distance entre l'élément esthétique (3) et un bord de la creusure (4) est au minimum de 0.01 mm.

12. Pièce décorative selon l'une des revendications précédentes, caractérisée ce que la hauteur du logement (8) est au moins égale à la hauteur de la culasse de l'élément esthétique.

13. Procédé de sertissage d'au moins un élément esthétique sur un support comprenant les étapes de :
a) se munir d'un support (2) muni d'au moins une creusure (4);
b) se munir d'au moins un élément esthétique (3);
c) remplir ladite creusure avec un premier matériau métallique au moins partiellement amorphe;
d) réaliser au moins un trou de sertissage (8) et des moyens d'accroche (5) dans le premier matériau, les moyens d'accroche (5) comprenant au moins un élément de sertissage (9) se présentant sous la forme d'un plot ou d'un grain;
e) sertir ledit au moins un élément esthétique en le plaçant dans ledit au moins un trou et en déformant plastiquement les moyens d'accroche (5) de sorte à le maintenir.

14. Procédé de sertissage selon la revendication 13, **caractérisé en ce que** le premier matériau comporte au moins un élément qui est du type précieux, compris dans la liste comportant l'or, le platine, le palladium, le rhénium, le ruthénium, le rhodium, l'argent, l'iridium ou l'osmium.

15. Procédé de sertissage selon les revendications 13 ou 14, **caractérisé en ce que** le premier matériau est totalement amorphe.

16. Procédé de sertissage selon l'une des revendications 13 à 15, **caractérisé en ce que** l'étape c) consiste à déposer ledit premier matériau par électroformage.

17. Procédé de sertissage selon l'une des revendications 13 à 15, **caractérisé en ce que** l'étape c) consiste à remplir la creusure par coulée.

18. Procédé de sertissage selon l'une des revendications 13 à 15, **caractérisé en ce que** l'étape c) consiste à remplir la creusure par formage à chaud.

19. Procédé de sertissage selon l'une des revendications 13 à 15, **caractérisé en ce que** l'étape c) consiste à remplir la creusure par chassage d'un substrat.

20. Procédé de sertissage selon la revendication 19, **caractérisé en ce que** l'étape c) visant remplir la creusure par chassage consiste à chauffer le support (2) pour le dilater thermiquement et augmenter les dimensions de la creusure puis placer le substrat (6) dans la creusure et enfin refroidir pour contracter le support (2).

21. Procédé de sertissage selon l'une des revendications 13 à 15, **caractérisé en ce que** l'étape c) consiste à remplir la creusure par densification de poudre.

22. Procédé selon l'une des revendications 13 à 21, dans lequel la déformation plastique est effectuée en chauffant les plots ou les grains à une température supérieure à la température de transition vitreuse du premier matériau métallique au moins partiellement amorphe.

## Patentansprüche

1. Verzierungsteil, das einen Träger (2) umfasst, der aus einem Material ohne nutzbare plastische Verformung hergestellt ist und in dem mindestens eine Vertiefung (4) ausgespart ist, **dadurch gekennzeichnet, dass** die Vertiefung mit einem ersten zumindest teilweise amorphen metallischen Material gefüllt ist, das ein Substrat (6) bildet, in dem mindestens ein Aufnahmeraum (8) ausgebildet ist, wobei der mindestens eine Aufnahmeraum dafür ausgelegt ist, dass darin mindestens ein ästhetisches Element (3) aufgenommen werden kann, wobei das Substrat außerdem Verankerungsmittel (5) aufweist, die sich verformen, um das mindestens eine ästhetische Element in dem mindestens einen Aufnahmeraum zu halten, wobei die Verankerungsmittel (5) mindestens ein Klemmelement (9) aufweisen, das die Form eines Klötzchens oder eines Korns aufweist.

2. Verzierungsteil nach Anspruch 1, **dadurch gekennzeichnet, dass** die mindestens eine Vertiefung vertikale Seitenflächen (7) aufweist, um den Halt jedes ästhetischen Elements in dem Träger zu verbessern.

3. Verzierungsteil nach Anspruch 2, **dadurch gekennzeichnet, dass** die mindestens eine Vertiefung Seitenflächen (7) aufweist, die in der Weise angeordnet sind, dass die Oberfläche der Vertiefung mit zunehmender Tiefe der Vertiefung zunimmt.

4. Verzierungsteil nach Anspruch 2, **dadurch gekennzeichnet, dass** die mindestens eine Vertiefung Seitenflächen aufweist, die in der Weise ausgelegt sind, dass die Oberfläche der Vertiefung mit zunehmender Tiefe der Vertiefung abnimmt.

5. Verzierungsteil nach einem der vorhergehenden Ansprüche, **dadurch gekennzeichnet, dass** die mindestens eine Vertiefung Haltemittel (50) umfasst, die sich ausgehend von einer der Wände der Vertiefung erstrecken, um das erste Material in der Vertiefung zu halten.

6. Verzierungsteil nach Anspruch 5, **dadurch gekennzeichnet, dass** die Haltemittel die Form mindestens einer Aussparung (51) aufweisen.

7. Verzierungsteil nach Anspruch 5, **dadurch gekennzeichnet, dass** die Haltemittel die Form mindestens einer Durchgangsöffnung (51) aufweisen.

8. Verzierungsteil nach Anspruch 5, **dadurch gekennzeichnet, dass** die Haltemittel die Form mindestens eines Vorsprungs (52) aufweisen.

9. Verzierungsteil nach einem der vorhergehenden Ansprüche, **dadurch gekennzeichnet, dass** das erste Material ein vollständig amorphes metallisches Material ist.

10. Verzierungsteil nach einem der vorhergehenden Ansprüche, **dadurch gekennzeichnet, dass** das erste Material mindestens ein wertvolles Element enthält, das in der Liste enthalten ist, die Gold, Platin, Palladium, Rhenium, Ruthenium, Rhodium, Silber, Iridium und Osmium enthält.

11. Verzierungsteil nach einem der vorhergehenden Ansprüche, **dadurch gekennzeichnet, dass** der Abstand zwischen dem ästhetischen Element (3) und einem Rand der Vertiefung (4) mindestens 0,01 mm beträgt.

12. Verzierungsteil nach einem der vorhergehenden Ansprüche, **dadurch gekennzeichnet, dass** die Höhe des Aufnahmeraums (8) mindestens gleich der Höhe des Unterteils des ästhetischen Elements ist.

13. Verfahren zum Einfassen mindestens eines ästhetischen Elements in einem Träger, das die Schritte umfasst:
(a) Bereitstellen eines Trägers (2), der mit mindestens einer Vertiefung (4) versehen ist;
(b) Bereitstellen mindestens eines ästhetischen Elements (3);
(c) Füllen der Vertiefung mit einem ersten metallischen Material, das zumindest teilweise amorph ist;
(d) Ausbilden mindestens eines Einfassungslochs (8) und von Verankerungsmitteln (5) in dem ersten Material, wobei die Verankerungsmittel (5) mindestens ein Klemmelement (9) aufweisen, das die Form eines Klötzchens oder eines Korns hat;
(e) Einfassen des mindestens einen ästhetischen Elements, in dem es in dem mindestens einen Loch angeordnet wird und die Verankerungsmittel (5) plastisch verformt werden, um es zu halten.

14. Einfassverfahren nach Anspruch 13, **dadurch gekennzeichnet, dass** das erste Material mindestens ein wertvolles Element umfasst, das in der Liste enthalten ist, die Gold, Platin, Palladium, Rhenium, Ruthenium, Rhodium, Silber, Iridium und Osmium enthält.

15. Einfassverfahren nach den Ansprüchen 13 oder 14, **dadurch gekennzeichnet, dass** das erste Material vollständig amorph ist.

16. Einfassverfahren nach einem der Ansprüche 13 bis 15, **dadurch gekennzeichnet, dass** der Schritt c) darin besteht, das erste Material durch Galvanoformung abzulagern.

17. Einfassverfahren nach einem der Ansprüche 13 bis 15, **dadurch gekennzeichnet, dass** der Schritt c) darin besteht, die Vertiefung durch Vergießen zu füllen.

18. Einfassverfahren nach einem der Ansprüche 13 bis 15, **dadurch gekennzeichnet, dass** der Schritt c) darin besteht, die Vertiefung durch Warmformen zu füllen.

19. Einfassverfahren nach einem der Ansprüche 13 bis 15, **dadurch gekennzeichnet, dass** der Schritt c) darin besteht, die Vertiefung durch Eintreiben eines Substrats zu füllen.

20. Einfassverfahren nach Anspruch 19, **dadurch gekennzeichnet, dass** der Schritt c), der darauf zielt, die Vertiefung durch Eintreiben zu füllen, darin besteht, den Träger (2) zu erhitzen, um ihn thermisch auszudehnen und um die Abmessungen der Vertiefung zu vergrößern, um das Substrat (6) in der Vertiefung anzuordnen, und anschließend abzukühlen, um den Träger (2) zu kontrahieren.

21. Einfassverfahren nach einem der Ansprüche 13 bis 15, **dadurch gekennzeichnet, dass** der Schritt c) darin besteht, die Vertiefung durch Verdichten eines Pulvers zu füllen.

22. Verfahren nach einem der Ansprüche 13 bis 21, wobei die plastische Verformung durch Erwärmen der Klötzchen oder Körner auf eine Temperatur, die höher als die Glasübergangstemperatur des ersten zumindest teilweise amorphen metallischen Materials ist, bewirkt wird.

## Claims

1. Decorative piece including a support (2) made of a material having no usable plastic deformation in which at least one hollow (4) is arranged, **characterized in that** said hollow is filled with a first at least partially amorphous metal material forming a substrate (6) in which at least one housing (8) is arranged, said at least one housing being arranged so that at least one aesthetic element (3) can be housed therein, said substrate further including gripping means (5) deforming to retain said at least one aesthetic element inside said at least one housing, said gripping means (5) including at least one setting element (9) taking the form of a stud or of a bead.

2. Decorative piece according to claim 1, **characterized in that** said at least one hollow includes vertical flanks (7) to improve the retention of each aesthetic element in the support.

3. Decorative piece according to claim 2, **characterized in that** said at least one hollow includes flanks (7) arranged so that the surface area of the hollow increases with the depth of the hollow.

4. Decorative piece according to claim 2, **characterized in that** said at least one hollow includes flanks arranged so that the surface area of the hollow decreases with the depth of the hollow.

5. Decorative piece according to any of the preceding claims, **characterized in that** said at least one hollow includes retaining means (50) extending from one of the walls of the hollow to retain the first material inside said hollow.

6. Decorative piece according to claim 5, **characterized in that** the retaining means take the form of at least one recess (51).

7. Decorative piece according to claim 5, **characterized in that** the retaining means take the form of at least one through recess (51).

8. Decorative piece according to claim 5, **characterized in that** the retaining means take the form of at least one protuberance (52).

9. Decorative piece according to any of the preceding claims, **characterized in that** the first material is a completely amorphous metal material.

10. Decorative piece according to any of the preceding claims, **characterized in that** the first material includes at least one element which is of the precious type, comprised in the list including gold, platinum, palladium, rhenium, ruthenium, rhodium, silver, iridium or osmium.

11. Decorative piece according to any of the preceding claims, **characterized in that** the distance between the aesthetic element (3) and one edge of the hollow (4) is at least 0.01 mm.

12. Decorative piece according to any of the preceding claims, **characterized in that** the height of the housing (8) is at least equal to the height of the culet of the aesthetic element.

13. Method for setting at least one aesthetic element on a support including the steps of:
a) taking a support (2) provided with at least one hollow (4);
b) taking at least one aesthetic element (3);
c) filling said hollow with a first at least partially amorphous metal material;
d) making at least one setting hole (8) and gripping means (5) in the first material, the gripping means (5) including at least one setting element (9) taking the form of a stud or of a bead;
e) setting said at least one aesthetic element by placing it in said at least one hole and plastically deforming the gripping means (5) to retain said aesthetic element.

14. Setting method according to claim 13, **characterized in that** the first material includes at least one element which is of the precious type, comprised in the list including gold, platinum, palladium, rhenium, ruthenium, rhodium, silver, iridium or osmium.

15. Setting method according to claims 13 or 14, **characterized in that** the first material is completely amorphous.

16. Setting method according to any of claims 13 to 15, **characterized in that** step c) consists in depositing said first material by electroforming.

17. Setting method according to any of claims 13 to 15, **characterized in that** step c) consists in filling the hollow by casting.

18. Setting method according to any of claims 13 to 15, **characterized in that** step c) consists in filling the hollow by hot forming.

19. Setting method according to any of claims 13 to 15, **characterized in that** step c) consists in filling the hollow by pressing in a substrate.

20. Setting method according to claim 19, **characterized in that** step c) intended to fill the hollow by pressing in consists in heating the support (2) in order to expand it thermally and increasing the dimensions of the hollow, then placing the substrate (6) inside the hollow and finally cooling to contract the support (2).

21. Setting method according to any of claims 13 to 15, **characterized in that** step c) consists in filling the hollow by powder densification.

22. Method according to any of claims 13 to 21, wherein plastic deformation is achieved by heating the studs or the beads to a temperature higher than the vitreous transition temperature of the first at least partially amorphous metal material.
